# FASCICULE DE BREVET EUROPEEN

(11) **EP 2 990 723 B1**
(45) Date de publication et mention de la délivrance du brevet: **09.08.2017**
(21) Numéro de dépôt: 15183258.1
(22) Date de dépôt: 01.09.2015
(51) Int. Cl.: F21V 27/02, F21V 31/00, F21V 29/70, F21V 23/04, F21V 29/89, F21Y 115/10

(54) **DISPOSITIF D'ECLAIRAGE INTEGRANT UN SUPPORT AMELIORE**
BELEUCHTUNGSVORRICHTUNG, DIE EINE VERBESSERTE HALTERUNG UMFASST
LIGHTING DEVICE INCLUDING AN IMPROVED MOUNTING

(30) Priorité: 01.09.2014 FR 1458159; 01.09.2014 FR 1458160
(43) Date de publication de la demande: 02.03.2016
(73) Titulaire: Energies Alternatives & Solaires Solutions, 33270 Floirac (FR)
(72) Inventeur: PETIT, Michel, 33610 CANEJAN (FR); PETIT-BRISSON, Didier, Jean, Charles, Marie, 33270 FLOIRAC (FR)
(74) Mandataire: Fantin, Laurent

(56) Documents cités:
- EP-A1- 2 600 055
- CN-Y- 201 429 055
- DE-U1-202008 001 506
- US-A1- 2007 247 842
- US-A1- 2007 247 851

## Description

La présente invention se rapporte à un dispositif d'éclairage à diodes électroluminescentes intégrant un support amélioré.

On connait d'après le document WO2010/125294 un dispositif d'éclairage à diodes électroluminescentes qui comprend :
- une plaque support sensiblement plane,
- une carte électronique fixée sur la plaque support et sur laquelle sont implantées les diodes électroluminescentes et d'autres composants électroniques assurant la gestion du courant électrique d'alimentation des diodes électroluminescentes,
- un capot transparent qui a une fonction optique et dont le bord périphérique est relié de manière étanche avec la plaque support de manière à enfermer la carte électronique dans une enceinte sensiblement étanche,
- un diffuseur thermique sous la forme d'un profilé creux comprenant une section sensiblement constante et étirée selon une direction perpendiculaire à la carte électronique, la plaque support étant fixée à une extrémité dudit diffuseur thermique.

D'autres composants électroniques sont insérés dans le logement formé par le diffuseur thermique et la plaque support.

Ce dispositif n'est pas pleinement satisfaisant sur les points suivants :
- Les dispositifs d'éclairage sont soumis à des gradients importants de température compte tenu de la forte élévation de température des diodes électroluminescentes. De plus, dans le cas d'un éclairage extérieur, ces dispositifs sont soumis aux variations climatiques (pluie, chaleur, gel,....). Même si le contact entre le capot transparent et la plaque support est dans un plan ce qui simplifie l'étanchéité, cette dernière n'est pas optimale notamment au niveau des presse-étoupes prévus pour acheminer les câbles d'alimentation jusque dans l'enceinte délimitée par la plaque support et le capot transparent.
- Les dimensions de la section du profilé du diffuseur thermique variant notamment en fonction du nombre de diodes électroluminescentes et donc de la puissance lumineuse émise par le dispositif d'éclairage, si l'on souhaite développer une gamme de dispositifs d'éclairage avec des puissances d'éclairage différentes il est nécessaire de prévoir autant de variantes de profilés que de variantes de puissances d'éclairage ce qui a nécessairement un impact sur les coûts de production.
- Selon un autre point, ces dispositifs d'éclairage comprennent généralement des capteurs de présence et de luminosité permettant de moduler l'éclairage. Selon la conception de l'art antérieur, ces capteurs sont implantés sur la carte électronique, à proximité des diodes électroluminescentes, ce qui peut impacter le fonctionnement des capteurs notamment celui de luminosité.
US 2007/0247842 divulgue un dispositif selon la préambule de la revenciation 1. La présente invention vise à remédier aux inconvénients de l'art antérieur en proposant un dispositif d'éclairage à diodes électroluminescentes qui intègre un support amélioré pour la carte électronique.

A cet effet, l'invention a pour objet un dispositif d'éclairage selon la revendication 1 Cette configuration permet d'obtenir un support simple et rigide qui permet de faire cheminer le câble entre les deux plaques.

D'autres caractéristiques et avantages ressortiront de la description qui va suivre de l'invention, description donnée à titre d'exemple uniquement, en regard des dessins annexés sur lesquels :
- La figure 1 est une vue en perspective d'une partie d'un dispositif d'éclairage selon une variante de l'invention sans carte électronique et sans capot transparent,
- La figure 2 est une coupe illustrant un boitier prévu à l'extrémité du dispositif d'éclairage de la figure 1,
- La figure 3 est une vue de face du boitier de la figure 2 montrant par transparence les différents éléments, dont un support de joint représenté en trait fort,
- Les figures 4A et 4B sont des coupes de deux joints prévus chacun pour le passage d'un câble électrique avec une section différente,
- La figure 5 est une coupe d'une partie du boitier de la figure 3 illustrant un capuchon avec une paroi transparente,
- La figure 6 est une coupe d'un joint entourant le capuchon de la figure 5,
- La figure 7 est une vue de face d'un capot transparent prévu pour recouvrir une carte électronique comprenant au moins des diodes électroluminescentes,
- La figure 8 est une coupe du capot transparent de la figure 7 rapporté sur un support comprenant un passage de câble électrique,
- Les figures 9A et 9B sont des coupes illustrant en détails le passage de câble électrique de la figure 8 lors de sa mise en place et à la fin de sa mise en place,
- La figure 10 est une coupe d'un support pour une carte électronique supportant des diodes électroluminescentes,
- La figure 11 est une vue en perspective du support de la figure 10 avec un arrachement partiel pour illustrer les différentes couches du support,
- La figure 12 est un schéma illustrant un système de commande d'un dispositif d'éclairage,
- La figure 13 est une vue de face illustrant une autre variante de l'invention,
- La figure 14A est une coupe d'une partie d'un dispositif d'éclairage qui illustre une première variante de l'invention,
- La figure 14B est une coupe selon la ligne I-I de la figure 14A,
- La figure 15A est une coupe d'une partie d'un dispositif d'éclairage qui illustre une deuxième variante de l'invention,
- La figure 15B est une coupe selon la ligne II-II de la figure 15A,
- La figure 15C est une coupe selon la ligne III-III de la figure 15A,
- La figure 16A est une coupe d'une partie d'un dispositif d'éclairage qui illustre une troisième variante de l'invention,
- La figure 16B est une coupe selon la ligne IV-IV de la figure 16A,
- La figure 16C est une coupe selon la ligne V-V de la figure 16A,
- La figure 17 est une vue en perspective d'une partie d'un dispositif d'éclairage qui illustre un mode de réalisation d'un système de fixation dudit dispositif,
- La figure 18 est une vue en perspective d'un dispositif d'éclairage qui illustre un mode de réalisation de l'invention.

Sur les figures 1 et 8, on a représenté un dispositif d'éclairage 10 à diodes électroluminescentes.

Ce dispositif d'éclairage 10 comprend :
- au moins une carte électronique 12 sur laquelle sont implantées des diodes électroluminescentes 14 et de préférence d'autres composants électroniques,
- un support de carte électronique 16 qui assure des fonctions mécanique et thermique qui comprend une surface plane 18 contre laquelle est plaquée la carte électronique 12,
- un capot transparent 20 qui comprend un bord périphérique 22 plaqué contre le support de carte électronique 16 de manière à former une enceinte 24 « étanche ».

Le capot transparent 20 n'est pas plus détaillé car il est connu de l'homme du métier. Ses caractéristiques géométriques et dimensionnelles varient en fonction notamment des caractéristiques optiques recherchées, de la carte électronique et des composants présents sur cette carte.

Selon une variante illustrée sur les figures 1 à 3, le support de carte électronique 16 comprend un profilé 26 avec une section constante selon une direction 28 (représentée par un trait d'axe). La section comprend une portion rectiligne qui correspond, sur la longueur du profilé 26, à la surface plane 18 et une pluralité de formes alternées en creux et en saillie réparties de préférence de manière symétrique par rapport à un axe médian 30 perpendiculaire à la portion rectiligne.

Contrairement à l'art antérieur, il est possible de modifier la puissance lumineuse en ajustant notamment la longueur du profilé sans avoir besoin obligatoirement de changer sa section. Ainsi, à partir d'une même filière, il est possible de décliner plusieurs puissances d'éclairage.

La section du profilé 26 peut varier en fonction des échanges thermiques recherchés.

Selon un autre point, le profilé 26 est creux et comprend à l'intérieur un conduit 32 qui débouche à chacune des extrémités 34 dudit profilé qui sont dans des plans approximativement perpendiculaires à la surface plane 18. Ce conduit 32 peut être utilisé pour stocker des moyens d'accumulation d'énergie électrique comme par exemple des batteries, des accumulateurs ou autres. Le conduit 32 étant débouchant aux deux extrémités, on obtient naturellement un flux d'air qui contribue à refroidir les moyens d'accumulation d'énergie électrique.

Selon un mode de réalisation illustré en détails sur la figure 2, le support de carte électronique 16 comprend deux plaques 36, une pour chaque extrémité du profilé 26. Chaque plaque 36 est reliée au profilé 26 par des moyens de liaison 38 et au moins une cale 40 est prévue pour maintenir écartés la plaque 36 et le profilé 26. Selon un mode de réalisation, les moyens de liaison 38 comprennent plusieurs vis, pour chacune d'elles, la plaque 36 et la cale 40 comprenant chacune un trou de passage, et le profilé 26 un trou taraudé.

Selon une autre caractéristique, le dispositif d'éclairage comprend un boitier 42 contenant au moins un capteur 44 parmi un capteur de présence, un capteur de luminosité, ledit boitier 42 étant distant de la carte électronique 12 supportant les diodes électroluminescentes 14. Cette configuration permet de limiter les risques de perturbation du fonctionnement du capteur 44.

Avantageusement, le boitier 42 est supporté par l'une des plaques 36. Cette configuration permet d'optimiser le fonctionnement des capteurs, le boitier 42 comprenant une première face 46 orientée vers le sol qui est adaptée pour un capteur de présence et une deuxième face 48 orientée vers le haut qui est adaptée pour un capteur de luminosité.

Bien entendu, l'invention n'est pas limitée à cet agencement. Les ouvertures pratiquées dans le boitier 42 pour les capteurs et les autres éléments peuvent être regroupées sur une même face ou disposées sur différentes faces. Le boitier 42 comprend au moins une ouverture sur au moins une face.

Selon cette configuration, la plaque 36 assure la fonction de support de carte électronique et comprend une face contre laquelle est plaquée une seconde carte électronique 50 supportant le ou les capteurs 44 et d'autres composants électroniques. Le boitier 42 a une forme en creux et un bord périphérique 52 plaqué contre la plaque 36 de manière à délimiter avec cette dernière une enceinte 54 « étanche » dans laquelle est placée la seconde carte électronique 50.

Selon cette configuration, le dispositif d'éclairage comprend deux cartes électroniques 12 et 50. Ainsi, il est possible de dissocier les fonctions électroniques et de les répartir sur les deux plaques. Ainsi, les fonctions électroniques qui varient en fonction de la puissance d'éclairage sont implémentées sur la première carte électronique 12 supportant les diodes électroluminescentes 14 et les fonctions électroniques qui ne varient pas en fonction de la puissance d'éclairage sont implémentées sur la seconde carte électronique 50. Cette configuration permet de rationaliser les coûts de production dans la mesure où la seconde carte électronique 50 est identique et commune à tous les dispositifs d'éclairage.

En variante, toutes les fonctions électroniques peuvent être regroupées sur une même carte électronique.

Quelle que soit la variante, le dispositif d'éclairage comprend une enceinte « étanche » 24, 54 délimitée par un support 16 ou 36 et un capot (le capot transparent 20 ou le boitier 42) qui comprend un bord périphérique plaqué contre le support et relié à ce dernier par une liaison 56 étanche à l'air et à l'eau, ladite enceinte contenant une carte électronique 12 ou 50.

Pour obtenir une liaison étanche 56, un joint périphérique 58 est intercalé entre le support 16 ou 36 et le capot 20 ou 42. A cet effet, le bord périphérique du capot comprend une gorge avec une section transversale en U ouverte en direction du support, qui s'étend sur toute la périphérie et qui loge le joint périphérique.

Selon une caractéristique, l'enceinte « étanche » 24, 54 comprend au moins une ouverture 60 permettant de faire communiquer l'intérieur et l'extérieur de ladite enceinte « étanche » 24, 54, ladite ouverture 60 étant obturée par une paroi 62 étanche à l'eau et perméable à l'air.

Selon un mode de réalisation, la paroi 62 est un tissu à très faible maille, comme par exemple un tissu commercialisé par la société « Gore ».

La paroi 62 étanche à l'eau et perméable à l'air permet d'évacuer le surplus d'air et d'éviter une surpression lorsque la température s'élève et que l'air présent à l'intérieur de l'enceinte « étanche » 24, 54 se dilate.

Quelle que soit la variante, le dispositif d'éclairage comprend au moins un passage de câble électrique 64 pour acheminer un câble électrique 66 entre l'intérieur et l'extérieur de l'enceinte « étanche » 24, 54.

De manière connue, un câble électrique 66 a une section circulaire.

Un passage de câble électrique 64 comprend un joint 68 (visible en détails sur les figures 4A et 4B) en matériau déformable qui comprend un conduit traversant 70 reliant une première extrémité 72 et une seconde extrémité 74 du joint 68 ainsi qu'une surface latérale 76 approximativement conique et concentrique au conduit traversant 70 et un support de joint 78 (visible en détails sur les figures 9A et 9B) traversé par un conduit 80 conique configuré pour recevoir le joint 68.

Avantageusement, le conduit traversant 70 du joint 68 a une partie convergente puis une partie divergente d'une extrémité à l'autre, avec une section réduite 82 (jonction entre les parties convergente et divergente).

Selon une configuration, comme illustré sur la figure 4A, la section réduite 82 a un diamètre égal au diamètre extérieur au câble électrique 66 pour permettre au joint 68 de coulisser sur le câble électrique 66.

Le support de joint 78 comprend une face d'appui 84 parallèle à la carte électronique 12, 50 et orientée vers cette dernière ou vers l'enceinte (24, 54). Le conduit 80 s'étend depuis une face extérieure 86 jusqu'à la face d'appui 84 et a une forme conique avec un axe perpendiculaire à la face d'appui 84, le conduit 80 ayant une section plus importante au niveau de la face d'appui 84 qu'au niveau de la face extérieure 86.

Avantageusement, le support de joint 78 est plaqué contre la carte électronique 12, 50 ou une plaque 36 intercalaire. Dans cette configuration, pour permette le passage du câble électrique 66, la carte électronique 12, 50 et l'éventuelle plaque 36 intercalaire comprennent respectivement un trou de passage 88, 90 avec une section égale ou très légèrement supérieure à celle du câble électrique 66.

En complément du joint 68 et du support de joint 78, le passage de câble électrique 64 comprend des moyens de compression permettant de comprimer le joint 68 entre le support de joint 78 et la carte électronique 12, 50.

Selon un mode de réalisation, ces moyens de compression comprennent au moins un boulon 92 qui traverse le support de joint 78, une éventuelle plaque 36 intercalaire et la carte électronique 12 ou 50. Bien entendu, l'invention n'est pas limitée à cette variante pour les moyens de compression qui peuvent prendre la forme d'une ou plusieurs vis, d'un ou plusieurs rivets ou d'un ou plusieurs autres moyens de liaison.

Le conduit 80 et le joint 68 sont dimensionnés de manière à ce qu'en l'absence de compression comme illustré sur la figure 9A, lorsque la surface latérale 76 du joint 68 est en contact avec le support de joint 78, le joint 68 est en saillie par rapport à la face d'appui 84 du support de joint 78. Ainsi, après serrage comme illustré sur la figure 9B, la carte électronique 12 ou la plaque 36 intercalaire est plaquée contre la face d'appui 84 et exerce un effort de compression longitudinal (perpendiculaire à la face d'appui 84) sur le joint 68 qui est positionné dans le conduit 80. Compte tenu de la forme conique du conduit 80, le joint 68 exerce un effort de compression centripète (perpendiculaire à la direction longitudinale) sur le câble électrique 66 qui renforce l'étanchéité.

Comme illustré sur la figure 4A et 4B, il n'est pas nécessaire de modifier la globalité du passage de câble pour l'adapter à différentes sections de câbles électriques.

Ainsi, quel que soit le diamètre du câble électrique 66, le support de joint 78 reste inchangé. Seul le joint 68 est adapté au câble électrique. Ainsi, il est possible d'avoir plusieurs formats pour les joints 68, la section du conduit traversant 70 étant différente d'un format à l'autre, les joints 68 ayant des surfaces latérales toutes identiques.

Selon une première variante illustrée sur les figures 8, 9A et 9B, lorsque le support 16 a une épaisseur suffisante pour loger le conduit 80, le support de joint 78 et le support 16 sont une unique et même pièce. Cette solution permet de réduire le nombre de pièces et donc les coûts.

Selon une deuxième variante illustrée sur la figure 2, lorsque le support a une épaisseur peu importante comme dans le cas d'une plaque 36, le support de joint 78 et la plaque 36 sont deux pièces distinctes, la plaque 36 étant intercalée entre le support de joint 78 et la carte électronique 50. Pour réduire le nombre de pièces, selon cette deuxième variante, le support de joint 78 assure également la fonction de cale 40. Dans ce cas, comme illustré sur la figure 3, le support de joint 78 a une forme cylindrique et comprend au moins une branche 94, en l'occurrence trois branches 94 qui comprennent chacune au niveau de leurs extrémités une bague 96 qui forme une entretoise et qui est traversée par les moyens de liaison 38.

Avantageusement, le joint 68 a une dureté Shore A de l'ordre de 50 pour obtenir une bonne compression radiale du câble électrique 66. Selon un mode de réalisation, le joint 68 est en élastomère thermoplastique, comme par exemple en SEBS.

Selon d'autres configurations, la carte électronique 12 ou 50 peut être décalée par rapport au passage de câble 64 et ne comprend pas de trous de passage 88, 90. Dans ce cas, le dispositif d'éclairage comprend une plaque de compression distincte de la carte électronique pour comprimer le joint 68. Quelle que soit la variante, le dispositif d'éclairage comprend au moins une plaque de compression qui peut être la carte électronique 12 ou 50, la plaque 36 ou une autre plaque, ladite plaque de compression comprenant un trou de passage 88 avec une section égale ou très légèrement supérieure à celle du câble électrique 66.

De plus, le ou les câbles électriques peuvent être insérés dans un tube, le joint 68 étant comprimé contre la paroi extérieure du tube dans lequel passent le ou les câbles électriques. Par conséquent, l'invention n'est pas limitée au passage d'au moins un câble électrique. Ainsi, l'invention permet le passage d'au moins un élément comprenant au moins un câble électrique, cet élément étant soit le câble électrique, soit un tube contenant au moins un câble électrique.

Selon les cas, le joint 68 comprend un seul conduit traversant 70 ou plusieurs conduits 70 destinés chacun au passage d'un élément comprenant au moins un câble électrique.

Le passage de câble conforme à l'invention permet son montage depuis une seule face à savoir la face sur laquelle sont rapportées les diodes électroluminescentes. Ainsi, il est possible d'obtenir un passage de câble parfaitement étanche même si celui-ci est difficilement accessible comme par exemple s'il est éloigné des extrémités d'un profilé 26 ou si le support 16 est déjà fixé et que sa face arrière (opposée à celle recevant le capot 20) n'est plus accessible.

Selon une autre caractéristique, le boitier 42 a une paroi opaque et comprend une ouverture 98 destinée au capteur de présence, visible en détails sur la figure 5. Cette ouverture 98 est obturée par un capuchon 100. Selon un mode de réalisation, le capuchon 100 comprend un conduit cylindrique 102 surmonté d'une tête 104.

Le conduit cylindrique 102 a un diamètre qui augmente légèrement depuis son extrémité reliée à la tête 104 jusqu'à son autre extrémité destinée à venir à l'intérieur du boitier 42.

La tête 104 comprend une partie inférieure cylindrique 106 surmontée d'un dôme 108 en un matériau transparent pour la lumière. La partie inférieure cylindrique 106 de la tête a un diamètre supérieur à celui du conduit cylindrique 102. Ainsi, le conduit cylindrique 102 est relié à la partie inférieure cylindrique 106 de la tête par une paroi radiale 110 qui s'étend dans un plan perpendiculaire aux axes du conduit cylindrique 102 et de la partie inférieure cylindrique 106 de la tête.

Pour améliorer l'étanchéité, le dispositif d'éclairage comprend un joint 112 intercalé entre le capuchon 100 et le bord 114 de la paroi du boitier 42 délimitant l'ouverture 98.

Ce joint 112 est illustré en détails sur la figure 6. Il comprend une base cylindrique 116 surmontée d'une tête cylindrique 118 qui a un diamètre extérieur supérieur à celui de la base cylindrique qui a, elle, un diamètre approximativement égal à celui de l'ouverture 98. La base cylindrique 116 comprend à l'extérieur et au niveau de son extrémité inférieure une collerette 119 dont le diamètre extérieur est supérieur à celui de l'ouverture 98. Cette collerette 119 est séparée de la tête 118 d'une distance approximativement égale à l'épaisseur du bord 114 de la paroi du boitier. De préférence, la collerette 119 a une forme conique pour favoriser son passage à travers l'ouverture 98. Lorsque le joint 112 est emmanché dans l'ouverture 98, seule la tête 118 reste à l'extérieur du boitier.

La base et la tête sont traversées par un conduit 120 configuré pour loger le capuchon 100. Ce conduit 120 comprend en partie supérieure un lamage 122 dont le diamètre intérieur est égal à celui de la tête 104 du capuchon 100.

Le conduit 120 comprend sous le lamage 122 une portion médiane 124 avec un diamètre qui se réduit jusqu'à une portion terminale 126 qui a un diamètre constant.

La hauteur des portions médiane et terminale 124 et 126 est inférieure à la hauteur du conduit cylindrique 102 du capuchon 100 de sorte que ce dernier vient en saillie du joint 112 lorsque la paroi radiale 110 du capuchon 100 vient contre le fond 128 du lamage 122. En complément, le conduit cylindrique 102 du capuchon 100 a, au niveau de son extrémité inférieure, un diamètre extérieur supérieur à celui de la portion terminale 126 de manière à ce que le capuchon 100 soit maintenu dans le joint 112.

Selon une caractéristique, la paroi 129 de la tête du joint 112 entourant le lamage 122 a une épaisseur fine de l'ordre de 1 à 3 mm.

Le joint 112 est réalisé en matériau déformable. Il a une dureté Shore A de l'ordre de 40. Selon un mode de réalisation, le joint 112 est en élastomère thermoplastique, comme par exemple en SEBS.

Avantageusement, le fond 128 du lamage 122 comprend une nervure circulaire 130 en saillie qui entoure le conduit 120. Cette nervure 130 a une hauteur de l'ordre de 0,5 à 1mm et une épaisseur de l'ordre de 0, 5 à 1mm. Elle est espacée du conduit 120 d'une distance inférieure à 1 mm.

Cette nervure circulaire 130 favorise le maintien du capuchon 100 dans le joint 112 et améliore l'étanchéité entre ces deux éléments. Ainsi, lorsque le capuchon 100 est emmanché dans le joint 112, la paroi radiale 110 du capuchon écrase la nervure circulaire 130. L'écrasement de cette nervure circulaire 130 provoque la déformation de la paroi 129 de la tête du joint 112 dont l'extrémité supérieure se déforme vers l'intérieur du joint comme illustré par les flèches 132. Ainsi, le joint 112 exerce un effort de compression sur la tête du capuchon 100 qui améliore l'étanchéité.

Le joint 122 peut également être utilisé pour améliorer l'étanchéité entre un capuchon et le bord d'une ouverture ménagée dans le capot transparent 20.

Selon l'invention, comme illustré sur les figures 10 à 13, le support 16 est un panneau 134 qui comprend une structure alvéolaire 136 intercalée entre deux plaques 138, 138' planes. La structure sandwich du panneau 134 lui confère des propriétés mécaniques élevées.

Ce panneau 134 est métallique, par exemple en alliage d'aluminium.

La structure alvéolaire 136 comprend une pluralité de conduits ayant des axes parallèles et perpendiculaires aux plaques 138, 138'. Chaque conduit est délimité par au moins une paroi 140 perpendiculaire aux plaques 138, 138'.

Selon l'exemple illustré sur la figure 11, la structure alvéolaire 136 est une structure en nid d'abeilles. Cependant, l'invention n'est pas limitée à cette forme hexagonale. Ainsi, les conduits de la structure alvéolaire peuvent avoir des sections circulaires, carrées ou autres. Contrairement à un support de l'art antérieur, le panneau 134 offre deux faces parallèles planes ce qui améliore son intégration.

Une première face 138E sur laquelle est rapportée une carte électronique 148 recouverte de son capot comme illustré sur la figure 11 ou plusieurs cartes électroniques recouvertes chacune par un capot comme illustré sur la figure 13.

Selon un point important, la carte électronique 148 est plaquée contre une première face 138E d'une des deux plaques 138 en contact avec la structure alvéolaire 136 qui contribue au transfert thermique. De la sorte, la plaque 138 est intercalée entre la structure alvéolaire 136 et chaque carte électronique 148. Ainsi, comme illustré sur la figure 10, la plaque 138 étant totalement plane, le contact surfacique entre la carte électronique 148 et la plaque 138 assure un transfert thermique optimal entre la carte électronique 148 et le panneau 134. Les parois 140 de la structure alvéolaire 136 assurent le transfert thermique entre les deux plaques 138, 138'. Enfin les calories thermiques sont évacuées via la plaque 138'.

Selon une configuration, les parois 140 ont une épaisseur de l'ordre de 0,2 à 2 mm.

Les plaques 138, 138' ont une épaisseur de l'ordre de 0,5 à 3 mm.

Le panneau 134 a une épaisseur de 10 à 50 mm en fonction de sa superficie.

Enfin, les conduits de la structure alvéolaire 136 ont chacun une aire de l'ordre de 1 cm².

Généralement les supports de l'art antérieur sont conçus de manière à avoir une inertie thermique importante pour évacuer la chaleur générée par les diodes électroluminescentes. A contre pieds, le support de l'invention a une faible inertie thermique ce qui lui confère une grande réactivité pour évacuer les calories.

Selon un autre aspect, le panneau 134 est produit de manière industrielle en grande quantité car il est destiné à d'autres applications. Par conséquent, son coût de revient est inférieur à un support de l'art antérieur.

De plus, la structure alvéolaire est parfaitement reliée aux plaques 138, 138' si bien que les alvéoles sont étanches.

Il peut être découpé et usiné aisément. Ainsi, il est possible de le percer comme illustré sur la figure 10 de manière à insérer un câble électrique. De plus, il est possible d'ajuster les dimensions du panneau en fonction du nombre de cartes électroniques positionnées sur le panneau.

Selon un point important, le panneau ayant une faible inertie thermique, le dispositif d'éclairage comprend un système de régulation de la chaleur émise par les diodes électroluminescentes.

A cet effet, le dispositif d'éclairage comprend une commande 142 assurant la régulation du courant d'alimentation des diodes électroluminescentes 144 ainsi qu'un capteur de température 146 implanté à proximité des diodes électroluminescentes 144 qui est relié à la commande 142. Ainsi, la commande 142 régule le courant d'alimentation des diodes électroluminescentes 144 de manière à ce que la température mesurée par le capteur de température 146 reste en dessous d'une température seuil. A titre indicatif, cette température seuil est inférieure à la température maximale de fonctionnement des diodes électroluminescentes. A titre d'exemple seulement, la température seuil est de l'ordre de 65°.

Selon un mode de réalisation, le capteur de température 146 est fixé sur la carte électronique 148 supportant les diodes électroluminescentes 144.

Sur les figures 14A, 14B, 15A, 15B, 15C, 16A, 16B, 16C, 17 et 18, on a illustré des variantes de cheminement d'un câble d'alimentation dans le support 16.

Le support 16 du dispositif d'éclairage comprend un panneau 134 avec une structure alvéolaire 136 intercalée entre deux plaques 138, 138' planes, chaque plaque 138, 138' comprenant une face extérieure 138E, 138'E et une face intérieure 1381, 138'I orientée vers la structure alvéolaire 136.

Le dispositif d'éclairage comprend une carte électronique 148 plaquée contre la face extérieure 138E et recouverte par un capot 150 qui comprend un bord périphérique relié de manière étanche avec la face extérieure 138E. A cet effet, un joint 152 est intercalé entre le bord périphérique et la face extérieure 138E.

Pour assurer l'étanchéité, le panneau 134 comprend au niveau de son chant périphérique un joint périphérique 154 qui s'étend sur toute la longueur du chant périphérique et entre les deux plaques 138, 138'. Selon un mode de réalisation, le joint périphérique 154 est réalisé en résine et obtenu par exemple par surmoulage.

Le dispositif d'éclairage comprend un câble d'alimentation 156 relié à la carte électronique. A cet effet, la carte électronique comprend un trou de passage 158.

Selon un mode de réalisation, le câble d'alimentation 156 traverse le joint périphérique 154 pour être disposé entre les deux plaques 138, 138'.

Selon un autre mode de réalisation visible sur la figure 18, le câble d'alimentation 156 traverse un capot 187 pour être disposé entre les deux plaques 138, 138'.

Pour assurer une étanchéité optimale, le dispositif d'éclairage comprend un presse étoupe 160 entourant le câble d'alimentation 156, positionné au niveau du joint périphérique 154 ou du capot 187 et configuré pour permettre audit câble d'alimentation 156 de traverser le joint périphérique 154 ou le capot 187 de manière étanche.

Selon un mode réalisation, le presse étoupe 160 comprend une première partie avec des éléments de serrage et une seconde partie qui se visse à l'extérieur de la première partie de manière à resserrer les éléments de serrage autour du câble d'alimentation 156, la première partie du presse étoupe étant noyée dans le joint périphérique 154 ou solidaire du capot 187.

Selon une première variante illustrée sur les figures 14A et 14B, le panneau 134 comprend une saignée 162 qui s'étend depuis le chant périphérique du panneau jusqu'à approximativement l'aplomb du trou de passage 158 de la carte électronique 148. Cette saignée 162 a une profondeur inférieure à l'épaisseur du panneau 134 et s'étend depuis la face extérieure 138E de la première plaque 138 et au moins sur une partie de la hauteur de la structure alvéolaire 136. Selon un mode de réalisation, la saignée 162 s'étend de la face extérieure 138E de la première plaque 138 jusqu'à la face intérieure 138'I de la deuxième plaque 138'.

Comme illustré sur la figure 14B, la saignée 162 a une largeur et une profondeur adaptées pour permettre le positionnement du câble d'alimentation 156 dans la structure alvéolaire 136.

Pour assurer l'étanchéité, la saignée 162 est remplie d'un matériau de remplissage 164 assurant l'étanchéité au fluide. Avantageusement, le matériau de remplissage 164 est une résine, notamment la même que celle utilisée pour le joint périphérique 154. Au moins dans la zone de recouvrement de la saignée par le bord périphérique du capot 150, la surface extérieure 166 du matériau de remplissage 164 est surfacée de manière à obtenir une surface plane sensiblement dans le même plan que la face extérieure 138E de la plaque 138, pour obtenir une étanchéité optimale avec le joint 152.

Selon une deuxième variante illustrée sur les figures 15A, 15B et 15C, le panneau 134 comprend une saignée 168 qui s'étend depuis le chant périphérique du panneau 134 jusqu'à une terminaison 170 décalée vers l'extérieur par rapport au bord périphérique du capot 150. Selon cette configuration, la saignée 168 n'est pas sécante avec le joint 152 du capot 150, ce qui tend à améliorer l'étanchéité.

Pour assurer le cheminement du câble d'alimentation 156 jusqu'au trou de passage 158 de la carte électronique 148, le panneau 134 comprend au moins un conduit 172 qui s'étend de la terminaison 170 de la saignée 168 jusqu'à la face extérieure 138E de la plaque 138, au droit de la position du trou de passage 158 de la carte électronique. Selon un mode de réalisation, le conduit 172 comprend un premier tronçon perforé 174 dans la structure alvéolaire 136 et approximativement parallèle aux plaques 138, 138' et un second tronçon perforé 176 qui s'étend à partir de la face extérieure 138E de la plaque 138 jusqu'au premier tronçon perforé 174. Ces tronçons perforés 174 et 176 ont un diamètre suffisant pour permettre le cheminement du câble d'alimentation 156.

Comme pour la première variante, la saignée 168 est remplie d'un matériau de remplissage 178 assurant l'étanchéité au fluide. Avantageusement, le matériau de remplissage 178 est une résine, notamment la même que celle utilisée pour le joint périphérique 154.

Comme illustré sur la figure 15B, la saignée 168 a une largeur et une profondeur adaptées pour permettre le positionnement du câble d'alimentation 156 dans la structure alvéolaire 136.

Selon une troisième variante illustrée sur les figures 16A, 16B, 16C, 17 et 18, le panneau 134 comprend une cavité 180 située entre le chant périphérique du panneau 134 et le capot 150. Cette cavité 180 permet de loger au moins un élément électrique ou électronique 182, comme par exemple une connectique entre deux câbles d'alimentation et/ou un capteur de présence et/ou un capteur de luminosité et/ou une carte électronique. Ces éléments sont représentés de manière symbolique par un parallélépipède.

Cette cavité 180 est obtenue par une découpe de la plaque 138 et de la structure alvéolaire 136 jusqu'à la plaque 138' qui reste intacte.

Ainsi, la cavité 180 est délimitée par un chant périphérique 184 qui s'étend entre les deux plaques 138 et 138' et un fond 186 qui correspond à une partie de la face intérieure 138'I de la plaque 138'.

Pour assurer l'étanchéité, comme le chant périphérique du panneau 134, le chant périphérique 184 de la cavité 180 comprend un joint périphérique 188 qui s'étend sur toute la longueur du chant périphérique 184 et entre les deux plaques 138, 138'. Selon un mode de réalisation, le joint périphérique 188 est réalisé en résine et obtenu par exemple par surmoulage.

Pour fermer la cavité, le dispositif d'éclairage comprend un capot 187 dont le bord périphérique est en appui contre la face extérieure 138E de la plaque 138 sur tout le pourtour de la cavité 180. Avantageusement, un joint 190 est intercalé entre le bord périphérique du capot 187 et la plaque 138 pour parfaire l'étanchéité.

Le capot 187 peut être réalisé en un matériau opaque ou transparent.

Pour le cheminement du câble d'alimentation 156, le panneau 134 comprend un premier conduit 191 entre le chant périphérique du panneau 134 et la cavité 180 et au moins un deuxième conduit 192 entre la cavité 180 et le trou de passage 158 de la carte électronique. Quelle que soit la variante, le câble d'alimentation 156 traverse le joint périphérique 154 positionné sur toute la périphérie du panneau 134 ou un capot 187 via un presse étoupe 160 avant de cheminer entre les deux plaques 138, 138'. En présence d'une cavité 180, il n'est pas nécessaire de prévoir un presse étoupe au niveau du joint périphérique 188 de la cavité. Comme illustré sur la figure 13, un panneau peut comprendre une cavité 180 reliée à plusieurs cartes électroniques.

En variante, comme illustré sur la figure 13, une saignée comblée par un matériau de remplissage peut être prévue pour acheminer le câble d'alimentation 156 du chant périphérique du panneau 134 jusqu'à la cavité 180. De même, le deuxième conduit 192 peut être au moins partiellement remplacé par une saignée comblée par un matériau de remplissage.

Avantageusement, le ou les câbles peuvent être positionnés dans une ou plusieurs gaines 194. Selon cette configuration, la gaine peut être noyée partiellement ou en totalité dans le matériau de remplissage. Ainsi, un câble qui passe dans la gaine 194 peut être retiré ou changé.

Selon un autre caractéristique, le dispositif d'éclairage comprend un ruban de matière 196 intercalé entre le bord périphérique de chaque capot 150 et la plaque 138 au droit des éléments de fixation 198 prévus pour fixer ledit capot au panneau 134. Ce ruban de matière 196 permet d'augmenter l'épaisseur de la plaque 138 pour assurer une prise satisfaisante des éléments de fixation 198.

Ce ruban de matière 196 est solidaire de la plaque 138 du panneau 134. Selon un mode de réalisation, le ruban de matière 196 est en résine et est obtenu par surmoulage ce qui permet d'obtenir une accroche entre le ruban de matière 196 et la plaque 138.

De préférence, le bord périphérique d'un capot 150 ou d'un couvercle 187 comprend une face de contact 200 orientée vers la plaque 138. Cette face de contact 200 comprend une gorge 202 pour loger un joint 152 ou 190 ainsi qu'un décrochement 204 configuré pour loger le ruban de matière 196.

Le ruban de matière 196, le matériau de remplissage, les joints périphériques 154 et 188 sont réalisés à partir de la même résine et sont obtenus lors d'une même opération de surmoulage.

Sur les figures 17 et 18, on a illustré une attache 206 pour relier le panneau 134 à un support 214. Avantageusement, cette attache 206 comprend au moins une articulation pour orienter le panneau 134.

Selon un mode de réalisation, l'attache 206 comprend deux méplats en U 208 et au moins un cylindre 210 positionné entre les branches des méplats au niveau de la base de la forme en U. Pour chaque méplat 208, une première branche 212 est plaquée et fixée contre la face extérieure 138E de la plaque 138 solidaire du panneau et une seconde branche 212' est plaquée et fixée contre la face extérieure 138'E de la plaque 138'. Des fixations 216 permettent de solidariser les branches 212 et 212' au panneau 134.

## Revendications

1. Dispositif d'éclairage comprenant un support (16), au moins une carte électronique (148) sur laquelle sont implantées des diodes électroluminescentes et qui est plaquée contre le support (16), un capot (20, 42, 150) qui recouvre la carte électronique (148), le support (16) étant un panneau (134) métallique qui comprend deux plaques (138, 138') planes et une structure alvéolaire (136) intercalée entre les deux plaques (138, 138') planes, la structure alvéolaire (136) comprenant une pluralité de conduits, chacun délimité par au moins une paroi (140) perpendiculaire aux plaques (138, 138') et la carte électronique (148) étant plaquée contre une première face (138E) d'une des deux plaques (138), une seconde face (1381) de ladite plaque (138) opposée à la première face (138E) étant en contact avec la structure alvéolaire (136), **caractérisé en ce qu'**un câble d'alimentation (156) est relié à la carte électronique (148), une partie du câble électrique (156) étant disposée entre les deux plaques (138, 138') et **en ce que** le panneau (134) comprend un joint périphérique (154) recouvrant tout le chant périphérique du panneau.

2. Dispositif d'éclairage selon la revendication 1, **caractérisé en ce que** le panneau (134) comprend un presse étoupe (160) positionné au niveau dudit joint périphérique (154), entourant le câble d'alimentation (156) configuré pour permettre audit câble d'alimentation (156) de traverser le joint périphérique (154) de manière étanche.

3. Dispositif d'éclairage selon l'une des revendications précédentes, **caractérisé en ce que** le panneau (134) comprend au moins une saignée (162, 168) pour loger le câble d'alimentation (156) remplie d'un matériau de remplissage (164, 178).

4. Dispositif d'éclairage selon la revendication précédente, **caractérisé en ce que** la saignée (168) s'étend jusqu'à une terminaison (170) décalée vers l'extérieur par rapport à un bord périphérique d'un capot (150, 187).

5. Dispositif d'éclairage selon l'une des revendications précédentes, **caractérisé en ce que** le panneau (134) comprend une cavité (180) qui débouche au niveau d'une plaque (138), ladite cavité étant fermée de manière étanche par un capot (187).

6. Dispositif d'éclairage selon la revendication précédente, **caractérisé en ce que** la cavité (180) comprend un joint périphérique (188) recouvrant tout le chant périphérique de ladite cavité (180).

7. Dispositif d'éclairage selon l'une des revendications précédentes, **caractérisé en ce que** le panneau (134) comprend un ruban de matière (196) intercalé entre le bord périphérique de chaque capot (150, 187) et la plaque (138) au droit des éléments de fixation (198) prévus pour fixer ledit capot au panneau (134).

8. Dispositif d'éclairage selon l'une des revendications précédentes, **caractérisé en ce que** les conduits de la structure alvéolaire (136) ont chacun une aire de l'ordre de 1 cm².

9. Dispositif d'éclairage selon l'une des revendications précédentes, **caractérisé en ce qu'**il comprend une commande (142) assurant la régulation du courant d'alimentation des diodes électroluminescentes (144) ainsi qu'un capteur de température (146) implanté à proximité des diodes électroluminescentes (144) qui est relié à la commande (142) qui est configurée pour réguler le courant d'alimentation des diodes électroluminescentes (144) de manière à ce que la température mesurée par le capteur de température (146) reste en dessous d'une température seuil.

10. Dispositif d'éclairage selon la revendication 9, **caractérisé en ce que** le capteur de température (146) est fixé sur la carte électronique (148) supportant les diodes électroluminescentes (144).

## Patentansprüche

1. Beleuchtungsvorrichtung mit einer Halterung (16), mit wenigstens einer Elektronikkarte (148), auf der elektrolumineszierende Dioden angebracht sind und die an der Halterung (16) angebracht ist, und mit einer Haube (20, 42, 150), die die Elektronikkarte (148) abdeckt, wobei die Halterung (16) ein metallisches Panel (134) ist, das zwei flache Platten (138, 138') und eine Kammerstruktur (136) aufweist, die zwischen die beiden flachen Platten (138, 138') eingebracht ist, wobei die Kammerstruktur (136) eine Vielzahl von Kanälen aufweist, die jeweils durch wenigstens eine senkrecht zu den Platten (138, 138') ausgerichtete Wand (140) begrenzt sind, und wobei die Elektronikkarte (148) an einer ersten Seite (138E) von einer der beiden Platten (138) angebracht ist, wobei eine zweite Seite (1381) dieser Platte (138), die der ersten Seite (138E) entgegengesetzt ist, in Kontakt mit der Kammerstruktur (136) ist, **dadurch gekennzeichnet, dass** ein Versorgungskabel (156) mit der Elektronikkarte (148) verbunden ist, wobei ein Teil des elektrischen Kabels (156) zwischen den beiden Platten (138, 138') angeordnet ist und dass das Panel eine umlaufende Dichtung (154) umfass, die die gesamte umlaufende Schmalseite des Panels abdeckt.

2. Beleuchtungsvorrichtung nach Anspruch 1, **dadurch gekennzeichnet, dass** das Panel (134) eine Kabeldurchführung (160) aufweist, die im Bereich der umlaufenden Dichtung (154) angeordnet ist, die das Versorgungskabel (156) umgibt und die dazu eingerichtet ist, das Versorgungskabel (156) die umlaufende Dichtung (154) auf dichte Weise durchqueren zu lassen.

3. Beleuchtungsvorrichtung nach einem der vorhergehenden Ansprüche, **dadurch gekennzeichnet, dass** das Panel (134) wenigstens einen Schlitz (162, 168) zur Aufnahme des Versorgungskabels (156) aufweist, der mit einem Füllmaterial (164, 178) gefüllt ist.

4. Beleuchtungsvorrichtung nach einem der vorhergehenden Ansprüche, **dadurch gekennzeichnet, dass** sich der Schlitz (168) bis zu einem Abschluss (170) erstreckt, der bezüglich einem äußeren Rand der Haube (150, 187) versetzt ist.

5. Beleuchtungsvorrichtung nach einem der vorhergehenden Ansprüche, **dadurch gekennzeichnet, dass** das Panel (134) einen Hohlraum (180) aufweist, der sich im Bereich einer Platte (138) öffnet, wobei der Hohlraum auf dichte Weise durch eine Haube (187) verschlossen ist.

6. Beleuchtungsvorrichtung nach einem der vorhergehenden Ansprüche, **dadurch gekennzeichnet, dass** der Hohlraum (180) eine umlaufende Dichtung (188) aufweist, die den gesamten äußeren Rand des Hohlraums (180) abdeckt.

7. Beleuchtungsvorrichtung nach einem der vorhergehenden Ansprüche, **dadurch gekennzeichnet, dass** das Panel (134) ein Materialband (196) aufweist, das zwischen dem äußeren Rand von jeder Haube (150, 187) und dem Panel (138) direkt unter Befestigungselementen (198) eingebracht ist, die zum Befestigen der Haube am Panel (134) vorgesehen sind.

8. Beleuchtungsvorrichtung nach einem der vorhergehenden Ansprüche, **dadurch gekennzeichnet, dass** die Kanäle der Kammerstruktur (136) jeweils einen Flächeninhalt in der Größenordnung von 1 cm² aufweisen.

9. Beleuchtungsvorrichtung nach einem der vorhergehenden Ansprüche, **dadurch gekennzeichnet, dass** diese eine Steuervorrichtung (142), die die Regelung des Versorgungsstroms der Dioden (144) gewährleistet, und einen Temperatursensor (146) aufweist, der in der Nähe der elektrolumineszierenden Dioden (144) aufgebracht ist und der mit der Steuervorrichtung (142) verbunden ist, die dazu eingerichtet ist, den Versorgungsstrom der elektrolumineszierenden Dioden (144) derart zu regeln, dass die vom Temperatursensor (146) gemessene Temperatur unterhalb einer Temperaturschwelle bleibt.

10. Beleuchtungsvorrichtung nach Anspruch 9, **dadurch gekennzeichnet, dass** der Temperatursensor (146) auf der Elektronikkarte (148) befestigt ist, die die elektrolumineszierenden Dioden (144) hält.

## Claims

1. Lighting device comprising a support (16), at least one electronic circuit board (148) upon which light-emitting diodes are installed and which is positioned against the support (16), a cover (20, 42, 150) which covers the electronic circuit board (148), the support (16) being a metal panel (134) comprised of two flat plates (138, 138') and a cellular structure (136) which is interposed between the two flat plates (138, 138'), the cellular structure (136) comprising a plurality of ducts, each of which is delimited by at least one wall (140) perpendicular to the plates (138, 138'), and the electronic circuit board (148) being positioned against a first surface (138E) of one of the two plates (138), a second surface (1381) of said plate (138), which is opposite the first surface (138E), being in contact with the cellular structure (136), **characterized in that**
a power supply cable (156) is connected to the electronic circuit board (148), a part of the electric cable (156) being arranged between the two plates (138, 138'), and **in that** the panel (134) comprises a peripheral seal (154) which covers the entire peripheral edge of the panel.

2. Lighting device according to Claim 1, **characterized in that** the panel (134) comprises a cable gland (160) which is positioned at the level of said peripheral seal (154) and surrounding the power supply cable (156), which is configured to permit said power supply cable (156) to penetrate the peripheral seal (154) in a leak-tight manner.

3. Lighting device according to one of the preceding claims, **characterized in that** the panel (134) comprises at least one groove (162, 168) for the accommodation of the power supply cable (156), which is filled with a filler material (164, 178).

4. Lighting device according to the preceding claim, **characterized in that** the groove (168) extends to a terminal point (170) having an exterior offset in relation to a peripheral edge of a cover (150, 187).

5. Lighting device as claimed in one of the preceding claims, **characterized in that** the panel (134) comprises a cavity (180) which emerges at the level of a plate (138), said cavity being closed in a leak-tight manner by a cover (187).

6. Lighting device according to the preceding claim, **characterized in that** the cavity (180) comprises a peripheral seal (188) which covers the entire peripheral edge of said cavity (180).

7. Lighting device according to one of the preceding claims, **characterized in that** the panel (134) comprises a strip of material (196) which is interposed between the peripheral edge of each cover (150, 187) and the plate (138), adjacently to the fixing elements (198) which are provided for the attachment of said cover to the panel (134).

8. Lighting device according to one of the preceding claims, **characterized in that** the ducts of the cellular structure (136) each have a surface area of the order of 1 cm².

9. Lighting device according to one of the preceding claims, **characterized in that** it comprises a control function (142) for the regulation of the supply current to the light-emitting diodes (144), and a temperature sensor (146) installed in the vicinity of the light-emitting diodes (144) which is connected to the control function (142) which is configured for the regulation of the supply current to the light-emitting diodes (144), such that the temperature measured by the temperature sensor (146) remains below a threshold temperature.

10. Lighting device according to Claim 9, **characterized in that** the temperature sensor (146) is attached to the electronic circuit board (148) which carries the light-emitting diodes (144).
